# FASCICULE DE BREVET EUROPEEN

(11) **EP 0 014 507 B1**
(45) Date de publication et mention de la délivrance du brevet: **04.07.1984**
(21) Numéro de dépôt: 80200081.0
(22) Date de dépôt: 30.01.1980
(51) Int. Cl.: B65D 1/02

(54) **Corps creux en matière thermoplastique orientée**
Hohlkörper aus gerecktem thermoplastischem Material
Hollow body made of oriented thermoplastic material

(30) Priorité: 07.02.1979 FR 7903414
(43) Date de publication de la demande: 20.08.1980
(73) Titulaire: SOLVAY & Cie (Société Anonyme), B-1050 Bruxelles (BE)
(72) Inventeur: Michel, Edmond, B-1120 Bruxelles (BE)

## Description

La présente invention concerne un corps creux en matière thermoplastique biorientée présentant un axe longitudinal de symétrie et comportant un col cylindrique, une paroi latérale de forme généralement cylindrique et un fond comportant une partie centrale en forme de dôme rentrant raccordée à la paroi latérale par une moulure périphérique arquée formant surface d'appui pour le corps creux en position verticale tel qu'une bouteille ou un récipient analogue.

Actuellement, il est fait de plus en plus souvent appel aux matières thermoplastiques pour la réalisation des corps creux tels que des bouteilles utilisées pour le conditionnement des liquides. Afin d'accroître la résistance mécanique des corps creux, ceux-ci sont de plus en plus souvent moulés par soufflage dans des conditions, de température notamment, conduisant à l'orientation, et, de préférence, à la biorientation suivant deux directions orthogonales, des macromolécules de leur matériau constitutif.

Le choix pour ces corps creux d'un fond présentant une partie centrale en forme de dôme rentrant raccordée à la paroi latérale par une moulure arquée périphérique par laquelle le corps creux prend appui en position verticale est généralement déterminé en vue d'améliorer la stabilité des corps creux en position verticale et la résistance de ces corps creux aux sollicitations par chocs. En général, le diamètre de la partie centrale en forme de dôme rentrant varie entre 30 et 80 % de la valeur du diamètre maximum des corps creux afin de garantir une bonne résistance aux sollicitations par chocs.

Des corps creux de ce type sont par exemple décrits dans la demande de brevet FR-A-2 391 918 qui propose en outre d'équiper la partie centrale concave du fond d'une pluralité de nervures creuses réparties symétriquement et s'étendant longitudinalement dans la direction de la surface d'appui à partir d'une portion interne de la partie concave afin de rendre ce type de fond plus résistant au retournement sous l'effet d'une pression interne, et afin de pouvoir résister à l'impact résultant d'une chute d'au moins une hauteur modérée sur une surface dure.

Les corps creux de ce type présentent toutefois un inconvénient sérieux qui découle du fait que le diamètre de la partie rentrante de leur fond est généralement supérieure au diamètre externe de leur col de sorte que ce dernier peut pénétrer de façon importante dans la partie rentrante du fond d'un corps creux similaire. De ce fait, lorsqu'après leur remplissage, ces corps creux sont emballés dans des caisses en carton qui sont ensuite empilées en vue de leur transport ou de leur stockage, les parois en carton qui sont interposées entre deux rangées superposées de corps creux, c'est-à-dire les parois inférieure et supérieure des caisses risquent d'être déformées, par compression, entre les cols et les fonds de ces corps creux et ce, particulièrement, lorsque ces parois sont mouillées. Il en résulte donc une déformation des caisses d'emballage qui risque de compromettre la stabilité des empilages.

Après de nombreux essais, il a maintenant été trouvé une conception particulière pour ce type de fond de corps creux qui permet de supprimer cet inconvénient tout en conservant et même en améliorant les autres propriétés avantageuses et notamment la résistance aux sollicitations par chocs.

La présente invention concerne dès lors un corps creux en matière thermoplastique orientée présentant un axe longitudinal de symétrie et comportant un col cylindrique, une paroi latérale de forme générale cylindrique et un fond comportant une partie centrale en forme de dôme rentrant raccordée à la paroi latérale par une moulure périphérique arquée formant surface d'appui pour le corps creux en position verticale dans lequel la partie centrale en forme de dôme rentrant est pourvue d'une pluralité de protubérances en saillies vers l'extérieur du corps creux réparties autour de l'axe longitudinal et dont les sommets sont écartés de cet axe d'une distance au plus égale à 60 % du diamètre externe du col du corps creux, les axes longitudinaux des protubérances étant parallèles à l'axe longitudinal du corps creux.

De préférence, ces protubérances sont creuses et sont réalisées directement lors du moulage en utilisant un moule approprié.

Il a en effet été constaté que, contrairement à toute attente, la présence de ces protubérances n'affecte pas la résistance du corps creux aux sollicitations par chocs et, au contraire, qu'elle peut même améliorer cette résistance. En outre, la présence de ces protubérances empêche ou tout au moins limite fortement la possibilité de pénétration du col d'un corps creux dans la partie rentrante du fond d'un corps creux similaire et partant supprime le risque de déformation des parois en carton des caisses utilisées pour le regroupement et l'emballage des corps creux.

Afin de garantir au maximum ce résultat, on préfère généralement que les sommets des protubérances soient au plus écartés de l'axe longitudinal du corps creux d'une distance égale à 50 % du diamètre externe du col du corps creux, cet écart étant le même pour chaque sommet.

Les protubérances peuvent présenter un profil quelconque mais sont, de préférence, exemptes d'angles vifs. Dans un mode de réalisation qui est préféré, les protubérances ont l'apparence de cônes à sommet arrondi et dont les axes longitudinaux ou axes directeurs sont parallèles à ou dirigés vers l'axe longitudinal du corps creux. Dans ce dernier cas, les protubérances se rapprochent de cet axe. En général, la base de ces profils coniques est tronquée du fait de l'inclinaison de la partie centrale rentrante du fond du corps creux. Il est toutefois loisible d'aplanir la partie centrale rentrante du fond du corps creux au niveau des protubérances afin de conférer une forme parfaitement conique aux protubérances.

Les sections transversales des protubérances peuvent être de forme circulaire comme c'est le cas lorsque les protubérances présentent un profil de forme conique ou être de forme différente. De même ces sections peuvent être constantes ou variables sur toute la hauteur des protubérances. On préfère toutefois que la plus grande largeur de ces sections soit inférieure à 20 % du diamètre maximum du corps creux, les meilleurs résultats étant atteints lorsque cette largeur est comprise entre 5 et 15 % de ce diamètre.

La hauteur des protubérances est choisie de façon telle que les sommets de ces protubérances soient écartés de la paroi de la partie centrale rentrante du fond dans la région où celle-ci se raccorde à la moulure périphérique arquée. En outre, cette hauteur est, de préférence, choisie de façon telle que les sommets des protubérances soient légèrement en retrait de la surface d'appui du corps creux en position verticale. De préférence, ce retrait est au plus égal à 10 % du diamètre maximum du corps creux et est le même pour toutes les protubérances.

Le nombre de protubérances peut être quelconque. En général on préfère cependant que celui-ci varie entre 2 et 6. De très bons résultats ont été obtenus avec des fonds présentant trois protubérances.

De même, on préfère que l'écartement angulaire entre les protubérances successives soit constant. De ce fait, suivant les modes de réalisation préférés de l'invention, les sommets de protubérances sont situés sur un même diamètre du corps creux lorsque le fond comporte deux protubérances et les sommets des protubérances définissent les sommets d'un polygone régulier qui peut être inscrit dans un cercle dont le centre est situé sur l'axe longitudinal du corps creux lorsque le fond est équipé de plus de deux protubérances. Le résultat visé peut cependant néanmoins être atteint lorsque l'écartement angulaire entre les protubérances successives est quelconque et variable.

La moulure périphérique arquée par laquelle le corps creux prend appui peut également être réalisée selon de nombreuses possibilités.

Selon un premier mode de réalisation possible, la moulure périphérique arquée présente un rayon de courbure constant se raccordant tangentiellement avec la paroi latérale et avec la partie centrale du fond. Dans ce cas, le rayon de courbure est généralement compris entre 10 et 25 % du diamètre maximum du corps creux.

Selon un second mode de réalisation possible, la moulure arquée périphérique peut présenter deux rayons de courbures constants successifs. Dans ce cas, le premier rayon de courbure correspond à la partie de la moulure qui se raccorde à la paroi latérale et est supérieur au second rayon de courbure qui correspond à la partie de moulure qui se raccorde à la partie centrale du fond. Ces deux rayons de courbure successifs sont choisis de préférence de façon telle que la moulure périphérique ne présente pas de point d'inflexion et qu'elle se raccorde tangentiellement de part et d'autre avec la paroi latérale et avec la partie centrale du fond. La valeur du premier rayon de courbure est de préférence comprise entre 50 et 200 % du diamètre maximum du corps creux et celle du second rayon de courbure entre 10 et 25 % de ce même diamètre.

La moulure périphérique peut cependant avoir d'autres profils que les deux qui viennent d'être décrits. En particulier cette moulure peut présenter un rayon de courbure variable.

Il est également loisible de prévoir une zone annulaire pratiquement plane sur cette moulure qui peut être exploitée pour la gravure d'inscriptions en relief indiquant par exemple la contenance du corps creux, le nom commercial de son producteur ou de son utilisateur, une marque ou un avertissement. La largeur d'une telle zone annulaire est comprise, en général, entre 10 et 40 % du diamètre maximum du corps creux et, de préférence, entre 15 et 30 % de ce diamètre.

La partie centrale en forme de dôme rentrant peut avoir une allure générale quelconque, elle peut par exemple être tronconique et sphérique à son sommet. Cependant, une forme en calotte sphérique est préférée. Le plus grand diamètre de cette partie centrale rentrante est en général compris entre 15 et 60 % du diamètre maximum du corps creux.

Le corps creux conforme à l'invention présente, ainsi qu'il a été dit, une paroi latérale de forme cylindrique. Cependant cette paroi ne doit pas nécessairement présenter une symétrie de révolution parfaite. Il est possible que la forme de cette paroi s'écarte de la forme d'un cylindre parfait. Ainsi, le corps creux peut avoir une section elliptique ou polygonale. Dans ce cas, on préfère que la plus grande dimension des sections perpendiculaires à l'axe du corps creux n'excède pas le double de la plus petite.

Le corps creux conforme à l'invention peut être réalisé à partir d'une matière thermoplastique quelconque. A titre d'exemples de matières thermoplastiques utilisables, on peut citer les résines à base de chlorure de vinyle, les polymères et les copolymères produits à partir d'alpha-oléfines contenant jusqu'à huit atomes de carbone dans leur molécule, les polymères et copolymères acryliques et notamment ceux produits à partir du nitrile acrylique, les polyesters tels que le polytéréphtalate d'éthylèneglycol, et les polycarbonates.

Le corps creux conforme à l'invention peut être produit par toute technique connue, et notamment par les techniques de moulage par injection-soufflage et de moulage par extrusion soufflée, conduisant à la réalisation de corps creux moléculairement orientés.

Les corps creux suivant l'invention présentent des propriétés mécaniques remarquables qui les rendent aptes à être utilisés même pour le conditionnement sous pression de boissons carbonatées telles què la bière et les limonades.

Le corps creux en matière thermoplastique conforme à l'invention est, par ailleurs, illustré par les figures 1 et 2 des dessins annexés qui représentent un corps creux suivant une forme de réalisation de l'invention.

Dans ces dessins qui sont donnés à titre purement illustratif :
la figure 1 est une vue par en dessous d'un corps creux conforme à l'invention
la figure 2 est une vue partielle en élévation et en coupe suivant l'axe AA' de la fig. 1.
les figures 3 et 4 représentent des formes de fond de l'art antérieur.

Ainsi qu'il apparaît sur les figures 1 et 2, le corps creux 1 conforme à l'invention comporte une paroi latérale 2 de forme générale cylindrique, un col fileté ou non (non représenté) et un fond constitué d'une partie centrale 4 en forme de dôme rentrant raccordée à la paroi latérale 2 par une moulure périphérique arquée 3. La moulure arquée 3 présente deux rayons de courbure différents R, et R_{z}, le rayon R, étant nettement plus grand que le rayon R₂.

Conformément à l'invention, la partie centrale 4 est pourvue de trois protubérances 6 qui sont creuses et équidistantes et qui sont formées lors du moulage du corps creux 1. Ces protubérances présentent la forme générale d'un cône à sommet arrondi dont l'axe longitudinal est parallèle à l'axe longitudinal CC' du corps creux. En outre, le sommet des protubérances est écarté de la paroi de la partie rentrante 4 du fond dans la région 5 où celle-ci se raccorde à la moulure périphérique 3.

La hauteur des protubérances est telle que le sommet de ces protubérances soit écarté de la surface d'appui 7 du corps creux 1 en position verticale d'une distance d au plus égal à 10% du diamètre maximum D max. du corps creux.

Les sommets des protubérances définissent les sommets d'un triangle équilatéral qui s'inscrit dans un cercle dont le centre est situé sur l'axe longitudinal CC' du corps creux 1.

Afin de mieux faire apparaître les avantages obtenus grâce au corps creux conforme à l'invention, on a réalisé trois séries de flacons orientés d'une contenance de 1,5 en les dotant d'un fond suivant les fig. 1 et 2, c'est-à-dire d'un fond conforme à l'invention ou d'autres fonds représentés aux fig. 3 ou 4 des dessins annexés. Ces derniers fonds sont exclus du cadre de l'invention. La matière thermoplastique mise en oeuvre est du polychlorure de vinyle rigide. Les conditions opératoires, en particulier les paramètres régissant l'orientation sont les mêmes pour les trois séries de flacons.

Les cotes principales des fonds de corps creux réalisés suivant les fig. 1 à 4 sont données ci-après.

Le fond suivant la fig. 3 est constitué successivement à partir de la périphérie par une moulure arquée périphérique 8 de raccordement à la paroi latérale, par une zone annulaire 9 sensiblement plane se raccordant à la moulure arquée périphérique et par une partie centrale 10 en forme de dôme rentrant de diamètre relativement faible.

Le fond suivant la fig. 4 est constitué par trois moulures successives alternées de rayon constant.

Des séries de flacons ainsi obtenus sont ensuite remplis et obturés de façon identique puis ils sont soumis à 15 °C aux deux essais de résistance aux chocs décrits ci-après.

Dans un premier essai, on laisse tomber les flacons remplis en position verticale sur un socle en béton incliné de 5° par rapport à l'horizontale, la hauteur de chute étant de 0,70 m ou de 1,10 m. Ce test permet de juger de la résistance des flacons en cas de chute accidentelle d'une table ou d'un rayon d'exposition.

Dans le second essai, le flacon est attaché à l'extrémité d'un pendule et heurte une paroi verticale en béton avec une énergie potentielle de 14,710 Nm. Ce test permet de juger de la résistance des flacons en cas de heurts accidentels tels que ceux occasionnés, par exemple, lors de l'accrochage des wagons de chemin de fer assurant leur transport vers les lieux de distribution.

Les résultats enregistrés lors de ces essais sont repris au tableau 1 ci-après. Les nombres indiqués en regard des deux types d'essais donnent le nombre de flacons cassés sur 100 soumis à l'essai.

On constate directement que les flacons conformes à l'invention (fig. 1, 2) présentent une résistance aux chocs nettement améliorée.

Par ailleurs, des flacons remplis et obturés conformes à l'invention sont regroupés par 12 dans des caisses en carton habituellement utilisées pour leur stockage et leur transport. Les caisses sont ensuite empilées sous quatre rangées. Après un stockage de 60 jours on constate que les caisses en carton ne présentent aucune déformation dans leurs faces inférieure et supérieure.

## Revendications

1. Corps creux (1) en matière thermoplastique orientée présentant un axe longitudinal de symétrie (CC') et comportant un col cylindrique, une paroi latérale de forme générale cylindrique et un fond comportant une partie centrale en forme de dôme rentrant raccordée à la paroi latérale (2) par une moulure périphérique arquée (3) formant surface d'appui pour le corps creux en position verticale et pourvue d'une pluralité de protubérances creuses (6) en saillie vers l'extérieur du corps creux et réparties autour de son axe longitudinal (CC') dans lequel les protubérances (6) ont l'apparence de cônes à sommet arrondi et ont des sommets écartés de l'axe longitudinal (CC') du corps creux (1) d'une distance au plus égale à 60 % du diamètre externe du col du corps creux (1) caractérisé en ce que les axes longitudinaux des protubérances (6) sont parallèles à l'axe longitudinal (CC') du corps creux (1).

2. Corps creux selon la revendication 1, caractérisé en ce que la plus grande largeur des sections transversales des protubérances (6) est inférieure à 20 % du diamètre maximum du corps creux (1).

3. Corps creux selon la revendication 1 ou 2, caractérisé en ce que les protubérances (6) ont une hauteur telle que le sommet des protubérances (6) soit en retrait de la surface d'appui (7) du corps creux (1) en position verticale d'une distance au plus égale à 10 % du diamètre maximum du corps creux (1).

4. Corps creux selon l'une quelconque des revendications 1 à 3, caractérisé en ce qu'il comporte de 2 à 6 protubérances (6).

5. Corps creux selon l'une quelconque des revendications 1 à 4, caractérisé en ce que l'écartement angulaire entre les protubérances (6) successives est constant.

## Claims

1. Hollow body (1) made of an oriented thermoplastic and exhibiting a longitudinal axis of symmetry (CC'), and comprising a cylindrical neck, a side wall of cylindrical general shape and a base comprising a central part in the shape of a concave dome connected to the side wall (2) by an arcuate peripheral moulding (3) which forms the surface on which the hollow body rests when in the vertical position, the central part being provided with a plurality of hollow protuberances (6) projecting outward from the hollow body and distributed about its longitudinal axis (CC'), the protuberances (6) having the appearance of cones with rounded peaks and the peaks being distant from the longitudinal axis (CC') of the hollow body (1) by an amount at most equal to 60 % of the external diameter of the neck of the hollow body (1), characterised in that the longitudinal axes of the protuberances (6) are parallel to the longitudinal axis (CC') of the hollow body (1).

2. Hollow body according to Claim 1, characterised in that the greatest width of the cross-sections of the protuberances (6) is less than 20 % of the maximum diameter of the hollow body (1).

3. Hollow body according to Claim 1 or 2, characterised in that the protuberances (6) have a height such that the peak of the protuberances (6) is set back from the surface (7), on which the hollow body (1) rests in the vertical position, by distance at most equal to 10 % of the maximum diameter of the hollow body (1).

4. Hollow body according to any one of Claims 1 to 3, characterised in that it possesses from 2 to 6 protuberances (6).

5. Hollow body according to any one of Claims 1 to 4, characterised in that the angular distance between successive protuberances (6) is constant.

## Patentansprüche

1. Hohlkörper (1) aus gerecktem thermoplastischen Material mit einer Symmetrielängsachse (CC') und einem zylindrischen Hals, einer Seitenwand im allgemeinen zylindrischer Form und einem Boden mit einem zentralen Bereich in der Form einer eingezogenen Kuppel, die mit der Seitenwand (2) über eine periphere bogenförmige Kehlung (3) in Verbindung steht, die eine Stützfläche für den Hohlkörper in vertikaler Position bildet und mit einer Vielzahl hohler Ausstülpungen (6) ausgestattet ist, die zum Äußeren des Hohlkörpers vorstehen und um seine Längsachse (CC') verteilt sind, wobei die Ausstülpungen (6) das Aussehen von Kegeln mit abgerundeter Spitze haben und die Spitzen von der Längsachse (CC') des Hohlkörpers (1) in einem Abstand von höchstens gleich 60 _{%} des Außendurchmessers des Halses des Hohlkörpers (1) angeordnet sind, dadurch gekennzeichnet, daß die Längsachsen der Ausstülpungen (6) parallel zur Längsachse (CC') des Hohlkörpers (1) verlaufen.

2. Hohlkörper nach Anspruch 1, dadurch gekennzeichnet, daß die größte Breite der Querschnitte der Ausstülpungen (6) kleiner als 20 % des Maximaldurchmessers des Hohlkörpers (1) ist.

3. Hohlkörper nach Anspruch 1 oder 2, dadurch gekennzeichnet, daß die Ausstülpungen (6) eine solche Höhe aufweisen, daß die Spitze der Ausstülpungen (6) gegenüber der Stützfläche (7) des Hohlkörpers (1) in vertikaler Position um einen Abstand von höchstens gleich 10 % des Maximaldurchmessers des Hohlkörpers (1) zurückgezogen ist.

4. Hohlkörper nach irgendeinem der Ansprüche 1 bis 3, dadurch gekennzeichnet, daß er 2 bis 6 Ausstülpungen (6) aufweist.

5. Hohlkörper nach irgendeinem der Ansprüche 1 bis 4, dadurch gekennzeichnet, daß der umfangsseitige Abstand zwischen den aufeinanderfolgenden Ausstülpungen (6) konstant ist.
